# EUROPÄISCHE PATENTSCHRIFT

(11) **EP 1 906 700 B1**
(45) Veröffentlichungstag und Bekanntmachung des Hinweises auf die Patenterteilung: **23.01.2013**
(21) Anmeldenummer: 07117099.7
(22) Anmeldetag: 25.09.2007
(51) Int. Cl.: H04R 25/00

(54) **Verfahren zum zeitgesteuerten Einstellen einer Hörvorrichtung und entsprechende Hörvorrichtung**
Method for time-controlled adaptation of a hearing device and corresponding hearing device
Procédé de réglage commandé dans le temps d'un dispositif auditif et dispositif auditif

(30) Priorität: 29.09.2006 DE 102006046230
(43) Veröffentlichungstag der Anmeldung: 02.04.2008
(73) Patentinhaber: Siemens Audiologische Technik GmbH, 91058 Erlangen (DE)
(72) Erfinder: Barthel, Roland, 91058 Erlangen (DE); Bäuml, Robert, 90542 Eckental (DE); Fischer, Eghart, 91126 Schwabach (DE)
(74) Vertreter: Maier, Daniel Oliver

(56) Entgegenhaltungen:
- EP-A1- 0 814 634
- EP-A2- 1 453 357
- EP-A2- 1 617 705
- EP-A2- 1 699 262
- WO-A1-2004/114722

## Beschreibung

Die vorliegende Erfindung betrifft ein Verfahren zum Einstellen einer Hörvorrichtung durch automatisches Klassifizieren einer Hörsituation, manuelles Einstellen eines Parameters einer Signalverarbeitungseinrichtung der Hörvorrichtung und automatisches Lernen des eingestellten Parameters für die aktuelle Hörsituation. Darüber hinaus betrifft die vorliegende Erfindung eine entsprechende Hörvorrichtung. Unter dem Begriff Hörvorrichtung wird hier jedes tragbare und nicht tragbare Gerät zur akustischen Kommunikation, insbesondere ein Hörgerät, ein Headset und ein Kopfhörer, verstanden.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Indem-Ohr-Hörgeräte (IdO) und Concha-Hörgeräte bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Die große Anzahl von Parametern in einer Hörgerätesignalverarbeitung und die ebenso große Anzahl von unterschiedlichsten Hörsituationen sowie das subjektive Hörempfinden eines Hörgeräteträgers erfordern eine individuelle Anpassung der Hörgeräteparameter an das Individuum und die entsprechende Situation. Da dies in einer kurzen Anpasssitzung in einer speziellen Situation nicht umfassend möglich ist, bietet es sich an, dass der Nutzer sich genau dann zu einer bevorzugten Einstellung äußern kann, wenn er eine Änderung wünscht. Dies wird durch Training erreicht, indem der Nutzer über Programmwahlschalter und Lautstärkesteller einen Hörwunsch angibt, den sich das Gerät merkt, um beim nächsten Mal in dieser Situation wie gewünscht zu verfahren.

Es ergibt sich jedoch die Unsicherheit, wann und wie lange dieser Hörwunsch gültig ist. Weiterhin ist fraglich, ob und wann noch eine Änderung zu erwarten ist. Beispielsweise ist nicht bekannt, ob sich der aktuelle Hörwunsch auf einen Moment (z. B. das Zuschlagen einer Tür wurde als zu laut empfunden) oder auf die letzten fünf Minuten bezieht.

In aktuellen Ansätzen zum Training hörgerätespezifischer Parameter wird immer vorausgesetzt, dass der Nutzer dem Hörsystem mitteilt, ob seine Entscheidung "endgültig" ist. In diesem Zusammenhang ist aus der Druckschrift US 2005/0129262 A1 ein an akustische Situationen automatisch anpassbares und trainierbares Hörgerät bekannt. Dort ist zum Abschluss eines Lernschritts ein so genannter "Vote"-Knopf zu betätigen. Eine derartige Knopfbetätigung kann unter Umständen sehr mühsam sein oder leicht vergessen werden.

Die EP 1 453 357 A2 beschreibt ein Verfahren zum Einstellen eines Hörgeräts, bei dem der Hörgeräteträger in einer bestimmten Hörsituation die Verstärkung manuell wählt und einen Justiervorgang auslöst, sodass die Hörsituation physikalisch vermessen wird. Daraus wird ein neues Kennlinienfiltermittel, sodass in einer neuen Hörsituation automatisch eine entsprechende Verstärkung eingestellt werden kann.

Die WO 2004/114722 A1 beschreibt ein binaurales Hörgerätesystem mit einem ersten und einem zweiten Hörgerät. Hierbei erfolgt eine Klassifizierung für die beiden Hörgeräte gemeinsam, sodass die Signalverarbeitung in den beiden Hörgeräten koordiniert werden kann und dem Hörgeräteträger das gewünschte Hörsignal für beide Ohren zur gleichen Zeit bereitgestellt werden kann.

Die EP 1 617 705 A2 beschreibt ein Hörgerät, dass in einem Anpassungsmodus und in einem normalen Hörmodus betreibbar ist. In dem Anpassungsmodus kann der Hörgeräteträger anhand eines Audiotestsignals entsprechende Einstellungen der Parameter des Hörgeräts vornehmen.

Aus der EP 1 699 262 A2 ist ein Verfahren zur automatischen Klangspeicherung eines Hörgeräts bekannt, bei der die aktuelle Hörsituation klassifiziert wird, der Klang der Hörgeräts eingestellt wird und anschließend die Klangeinstellung mit der zugeordneten Klassifikation gespeichert wird. Dabei soll die Klangeinstellung nach jeder Feststellung automatisch mit der zugehörigen Klassifikation abgespeichert werden. Schließlich beschreibt die EP 0 814 634 A1 ein programmierbares Hörgerätesystem, bei dem auf einem Speicher zur Auswahl stehende Parametersätze für mehrere Hörsituationen abgelegt sind. Zum Ermitteln jeweils eines optimalen Parametersatzes für eine Hörsituation wird während einer Optimierungsphase jeder aktuell auftretenden Hörsituation benutzerspezifisch der optimale Parametersatz zugeordnet.

Die Aufgabe der vorliegenden Erfindung besteht somit darin, das Trainieren einer Hörvorrichtung komfortabler zu gestalten.

Erfindungsgemäß wird diese Aufgabe gelöst durch ein Verfahren zum Einstellen einer Hörvorrichtung durch automatisches Klassifizieren einer Hörsituation, Einstellen eines Parameters einer Signalverarbeitungseinrichtung der Hörvorrichtung und automatisches Lernen des eingestellten Parameters für die aktuelle Hörsituation, sowie zeitliches Überwachen der Schritte "Klassifizieren" und "Einstellen" und Auslösen des automatischen Lernens erst dann, wenn sich die klassifizierte Hörsituation und der eingestellte Parameter eine vorgegebene Zeitdauer nicht geändert haben.

Darüber hinaus wird erfindungsgemäß bereitgestellt eine Hörvorrichtung mit einer Klassifikationseinrichtung zum Klassifizieren einer Hörsituation, einer Signalverarbeitungseinrichtung, die an die Klassifikationseinrichtung angeschlossen ist, einer Einstelleinrichtung zum Einstellen eines Parameters der Signalverarbeitungseinrichtung, einer Lerneinrichtung zum automatischen Lernen des eingestellten Parameters für die aktuelle Hörsituation, und einer Zeitüberwachungseinrichtung zum zeitlichen Überwachen der Klassifikationseinrichtung und der Einstelleinrichtung sowie zum Auslösen eines automatischen Lernens der Lerneinrichtung, sobald sich die klassifizierte Hörsituation und der eingestellte Parameter eine vorgegebene Zeitdauer nicht geändert haben.

In vorteilhafter Weise stellt die Erfindung somit ein vereinfachtes Bedienkonzept für Hörvorrichtungen und insbesondere Hörgeräte bereit. Dadurch, dass das Gerät lernt und dabei seine Einstellungen verbessert, ohne dass der Nutzer immer daran denken muss, in Situationen, in denen er zufrieden ist, auf einen "Vote"-Knopf zu drücken, vereinfacht sich die Handhabung des Geräts. Ein weiterer Vorteil des erfindungsgemäßen Konzepts liegt darin, dass mehr Trainingseinheiten erreicht werden können. Dadurch nämlich, dass das Gerät nach jeder Nutzeränderung versucht, zu lernen, werden wesentlich mehr Trainingsereignisse erreicht. Somit konvergiert die Start-Einstellung schneller zu den gewünschten Einstellungen. Dies wiederum hat ein schnelleres Training zur Folge, denn der Nutzer erkennt durch die häufigeren Trainingsereignisse eher, dass das Gerät seine Einstellungen von alleine optimiert. Dadurch, dass die gewünschte Einstellung schnell erreicht wird, werden nach einiger Zeit keine Änderungen durch den Nutzer mehr nötig. Folglich lässt sich eine höhere Benutzerakzeptanz erreichen, weil sich das Gerät schnell und unkompliziert an den individuellen Höreindruck des Nutzers anpasst.

Vorzugsweise wird bei dem automatischen Klassifizieren ein Mittelwert und/oder eine Varianz eines Pegels analysiert. Mit einer derartigen Untersuchung kann beispielsweise festgestellt werden, ob die jeweilige Situation eindeutig ist, oder ob besondere Ereignisse in der letzten Zeit stattgefunden haben. War die Situation nicht eindeutig und es haben sich gegebenenfalls besondere Ereignisse zugetragen, so erfolgt für den betroffenen Zeitraum kein Lernschritt. Vielmehr beginnt das Lernen erst nach festgestellter Eindeutigkeit der Hörsituation.

Im Falle einer binauralen Versorgung ist es besonders günstig, wenn bei dem automatischen Klassifizieren Unterschiede zwischen der Versorgung des linken Ohrs und des rechten Ohrs analysiert werden. Somit können auch die Informationen aus der binauralen Versorgung für das automatische Training herangezogen werden.

Die vorliegende Erfindung ist anhand der beigefügten Zeichnungen näher erläutert, in denen zeigen:
- FIG 1: den schematischen Aufbau eines Hörgeräts und
- FIG 2: ein Flussdiagramm zu dem erfindungsgemäßen Verfahren.

Das nachfolgend näher geschilderte Ausführungsbeispiel stellt eine bevorzugte Ausführungsform der vorliegenden Erfindung dar.

Ein Verfahren zum Einstellen einer Hörvorrichtung erfolgt beispielhaft entsprechend dem Flussdiagramm von FIG 2. Das Einstellen geschieht durch automatisches Lernen. Dieses Lernen wird in Schritt S1 gestartet. Startauslöser kann ein manuelles Verstellen der Hörvorrichtung bzw. des Hörgeräts sein. Ebenso kann eine veränderte Hörsituation als Startauslöser dienen. In Schritt S2 wird dann zunächst überprüft, ob die aktuelle Hörsituation eindeutig klassifiziert werden konnte. Ist dies nicht der Fall, so wird der Klassifizierungsschritt S2 entsprechend oft wiederholt. Bei eindeutiger Klassifizierung kann zusätzlich gemäß Schritt S3 überprüft werden, ob besondere akustische Ereignisse eingetreten sind. Wenn "Ja", ist die Klassifikation der Hörsituation unter Umständen nicht aussagekräftig und das Verfahren springt zu dem Klassifizierungsschritt S2 zurück.

Ist hingegen die Hörsituation eindeutig klassifiziert und es fand kein besonderes akustisches Ereignis statt, wird in Schritt S4 überprüft, ob die Einstellung der Hörvorrichtung und die Hörsituation für eine bestimmte Zeit konstant waren. Dieser Überwachungszeitraum kann beliebig vorgegeben werden. Solange das Ende der Überwachungszeitdauer nicht erreicht ist, springt das System zu Schritt S2 zurück und überprüft wiederholt die Klassifikation und das Vorliegen besonderer akustischer Ereignisse.

Ist schließlich die Einstellung und die Hörsituation für die vorgegebene Zeitdauer konstant, so erfolgt ein Lernschritt S5. In diesem Schritt wird die Einstellung des Hörgeräts bzw. der Hörvorrichtung zu der klassifizierten Hörsituation gespeichert. Nach dem Lernschritt S5 springt das System automatisch wieder zum Startpunkt in Schritt S1 zurück. Somit kann eine weitere Veränderung der Einstellung oder ein Situationswechsel einen weiteren Lernschritt initiieren.

Nachfolgend wird das automatische Training der Hörvorrichtung nochmals etwas mehr aus dem Blickwinkel des Nutzers dargestellt.

Entsprechend der erfindungsgemäßen Lösung wird der aus dem Stand der Technik bekannte "Vote"-Knopf durch eine zeitliche Steuerung ersetzt. Dazu wird, wie soeben anhand von FIG 2 bereits angedeutet wurde, das Nutzerverhalten analysiert und Veränderungen in der Situation aufgezeichnet. Ist die Situation eindeutig bzw. gab es in der letzten Zeit keine besonderen Ereignisse (Abweichungen des Mittelwerts oder der Varianz des Pegels, binaural keine großen Unterschiede oder Ähnliches) und behält der Nutzer die gewählte Einstellung eine Weile bei, so scheint der Hörerwunsch für diese Situation gültig zu sein und wird trainiert. Haben sich Umgebungsparameter, d. h. die Hörsituation, geändert, kann der Hörwunsch nicht als allgemein gültig angesehen werden und wird nicht trainiert. Hat der Nutzer eine weitere Änderung der Einstellung vorgenommen, wird der Beobachtungszeitraum verlängert, bevor das Trainingsereignis, d. h. der Lernschritt, ausgelöst wird.

## Patentansprüche

1. Verfahren zum Einstellen einer Hörvorrichtung durch
- automatisches Klassifizieren (S2) einer Hörsituation,
- Einstellen eines Parameters einer Signalverarbeitungseinrichtung der Hörvorrichtung,
- automatisches Lernen (S5) des eingestellten Parameters für die aktuelle Hörsituation und
- zeitliches Überwachen (S4) der Schritte "Klassifizieren" und "Einstellen",
**gekennzeichnet durch**
- Auslösen des automatischen Lernens (S5) erst dann, wenn sich die klassifizierte Hörsituation und der eingestellte Parameter eine vorgegebene Zeitdauer nicht geändert haben.

2. Verfahren nach Anspruch 1, wobei bei dem automatischen Klassifizieren (S2) ein Mittelwert und/oder eine Varianz eines Pegels analysiert wird.

3. Verfahren nach Anspruch 1 oder 2, wobei bei dem automatischen Klassifizieren (S2) Unterschiede zwischen einer Versorgung eines linken Ohrs und eines rechten Ohrs analysiert werden.

4. Hörvorrichtung mit
- einer Klassifikationseinrichtung zum Klassifizieren (S2) einer Hörsituation,
- einer Signalverarbeitungseinrichtung, die an die Klassifikationseinrichtung angeschlossen ist,
- einer Einstelleinrichtung zum Einstellen eines Parameters der Signalverarbeitungseinrichtung,
- einer Lerneinrichtung zum automatischen Lernen (S5) des eingestellten Parameters für die aktuelle Hörsituation und
- einer Zeitüberwachungseinrichtung zum zeitlichen Überwachen (S4) der Klassifikationseinrichtung und der Einstelleinrichtung
**dadurch gekennzeichnet, dass**
- die Zeitüberwachungseinrichtung dazu ausgebildet ist, ein automatisches Lernen (S5) der Lerneinrichtung auszulösen, sobald sich die klassifizierte Hörsituation und die Einstellung eine vorgegebene Zeitdauer nicht geändert haben.

5. Hörvorrichtung nach Anspruch 4, wobei mit der Klassifikationseinrichtung ein Mittelwert und/oder eine Varianz eines Pegels analysierbar und in Abhängigkeit davon eine Klassifikation durchführbar ist.

6. Hörvorrichtung nach Anspruch 4 oder 5, mit der ein linkes Ohr und ein rechtes Ohr versorgbar ist, wobei mit der Klassifikationseinrichtung ein Unterschied zwischen einer Versorgung des linken Ohrs und des rechten Ohrs analysierbar und für die Klassifizierung verwendbar ist.

## Claims

1. Method for adjusting a hearing apparatus by
- automatically classifying (S2) a hearing situation,
- adjusting a parameter of a signal processing facility of the hearing apparatus and
- automatically learning (S5) the adjusted parameter for the current hearing situation and
- temporally monitoring (S4) the steps "classifying" and "adjusting" and
**characterised by**
- triggering the automatic learning (S5) only if the classified hearing situation and the adjusted parameters have not changed a predetermined time period.

2. Method according to claim 1, with an average value and/or a variance of a level being analysed during the automatic classification (S2).

3. Method according to claim 1 or 2, with differences between a supply of a left ear and of a right ear being analysed during the automatic classification (S2).

4. Hearing apparatus with
- a classification facility for classifying (S2) a hearing situation,
- a signal processing facility, which is connected to the classification facility,
- an adjustment facility for adjusting a parameter of the signal processing facility and
- a learning facility for automatically learning (S5) the adjusted parameter for the current hearing situation and,
- a time monitoring facility for temporally monitoring (S4) the classification facility and the adjustment facility **characterised in that**
- the time monitoring facility is embodied to trigger an automatic learning (S5) of the learning facility, once the classified hearing situation and the adjustment have not changed over a predetermined time period.

5. Hearing apparatus according to claim 4, with it being possible to analyse an average value and/or a variance of a level with the classification facility and to implement a classification as a function thereof.

6. Hearing apparatus according to claim 4 or 5, with which a left ear and a right ear can be supplied, with it being possible to make a distinction between a supply of the left ear and of the right ear with the classification facility and to use it for the classification.

## Revendications

1. Procédé de réglage d'une prothèse auditive par
- classement ( S2 ) automatique d'une situation auditive,
- réglage d'un paramètre d'un dispositif de traitement du signal de la prothèse auditive,
- apprentissage ( S5 ) automatique du paramètre réglé pour la situation auditive présente et
- contrôle ( S4 ) dans le temps des stades "classement" et "réglage",
**caractérisé par**
- déclenchement de l'apprentissage ( S5 ) automatique, seulement lorsque la situation auditive classée et le paramètre réglé ne se sont pas modifiés pendant une durée prescrite.

2. Procédé suivant la revendication 1, dans lequel, dans le classement ( S2 ) automatique, on analyse une valeur moyenne et/ou une variance d'un niveau.

3. Procédé suivant la revendication 1 ou 2, dans lequel, dans le classement ( S2 ) automatique, on analyse des différences entre une alimentation d'une oreille gauche et d'une oreille droite.

4. Prothèse auditive comprenant
- un dispositif de classement, pour classer ( S2 ) une situation auditive,
- un dispositif de traitement du signal, qui est raccordé au dispositif de classement,
- un dispositif de réglage, pour le réglage d'un paramètre du dispositif de traitement du signal,
- un dispositif d'apprentissage, pour l'apprentissage ( S5 ) automatique du paramètre réglé pour la situation auditive présente, et
- un dispositif de contrôle dans le temps, pour le contrôle ( S4 ) dans le temps du dispositif de classement et du dispositif de réglage,
**caractérisée en ce que**
- le dispositif de contrôle dans le temps est tel qu'il déclenche un apprentissage ( S5 ) automatique du dispositif d'apprentissage, dès que la situation auditive classée et le réglage ne se sont pas modifiés pendant une durée prescrite.

5. Prothèse auditive suivant la revendication 4, dans laquelle on peut analyser par le dispositif de classement une valeur moyenne et/ou une variance d'un niveau et effectuer un classement en fonction de cela.

6. Prothèse auditive suivant la revendication 4 ou 5, par laquelle on peut alimenter une oreille gauche et une oreille droite, dans laquelle par le dispositif de classement on peut analyser une différence entre une alimentation de l'oreille gauche et de l'oreille droite et l'utiliser pour le classement.
